# EUROPÄISCHE PATENTSCHRIFT

(11) **EP 3 419 389 B1**
(45) Veröffentlichungstag und Bekanntmachung des Hinweises auf die Patenterteilung: **02.09.2020**
(21) Anmeldenummer: 18174807.0
(22) Anmeldetag: 29.05.2018
(51) Int. Cl.: H05B 45/31

(54) **PHASENANSCHNITTSTEUERUNG**
PHASE CHOPPING CONTROL
COMMANDE DE PHASE REALISÉE PAR INTERRUPTION

(30) Priorität: 21.06.2017 DE 102017113637
(43) Veröffentlichungstag der Anmeldung: 26.12.2018
(73) Patentinhaber: Insta GmbH, 58509 Lüdenscheid (DE)
(72) Erfinder: Holtz, Friedhelm, 58511 Lüdenscheid (DE); Köllner, Rainer, 57413 Finnentrop (DE)

(56) Entgegenhaltungen:
- Anonymous: "STEVAL-ILD003V1 - Analog wall dimmer for CFL/LED lamps based on the TS820 (EU version 220 V)", , 1. Februar 2013 (2013-02-01), Seiten 1-4, XP055514395, Gefunden im Internet: URL:https://www.st.com/resource/en/data_br ief/steval-ild003v1.pdf [gefunden am 2018-10-11]
- Anonymous: "Magnetic core - Wikipedia", Wikipedia, 5. Juni 2017 (2017-06-05), Seiten 1-8, XP055514410, Gefunden im Internet: URL:https://en.wikipedia.org/w/index.php?t itle=Magnetic_core&oldid=783992097#Sendust ,_KoolMU [gefunden am 2018-10-11]
- Anonymous: "UM1512 User manual Contents - Doc ID 022738 Rev 2", , 28. Februar 2013 (2013-02-28), Seiten 1-15, XP055514448, Gefunden im Internet: URL:https://www.st.com/content/ccc/resourc e/technical/document/user_manual/fb/85/0b/ 06/a7/ae/48/21/DM00047288.pdf/files/DM0004 7288.pdf/jcr:content/translations/en.DM000 47288.pdf [gefunden am 2018-10-11]
- Kristin Rinortner: "LEDs mit höherer Spannung verbessern die Lampen-Effizienz", , 14 July 2014 (2014-07-14), XP055606721, Retrieved from the Internet: URL:https://www.analog-praxis.de/leds-mit- hoeherer-spannung-verbessern-die-lampen-ef fizienz-a-535667/ [retrieved on 2019-07-18]

## Beschreibung

Die Erfindung betrifft eine Phasenanschnittsteuerung in Zweidrahttechnik für einen Niedrigenergieverbraucher, wie etwa eine LED-Lampe, umfassend eine elektronische Leistungsstellung mit einer durch eine einen Kern aufweisenden Spule bereitgestellten Induktivität und mit einem Entstörkondensator, wobei die elektrische Leistungsstellung als ThyristorSteuerung mit zwei antiparallelen Thyristorkreisen mit zumindest jeweils einem Thyristor ausgeführt ist.

Dimmer sind vielfach als so genannte Zwei-Draht-Geräte zum Ansteuern zumindest eines Energieverbrauchers konzipiert, damit diese ohne Weiteres in eine vorhandene Installation an Stelle von Schaltern in Unterputzdosen eingesetzt werden können. Unter Zwei-Draht-Geräten sind im Zusammenhang mit diesen Ausführungen Geräte zu verstehen, die wie ein einfacher Schalter nur zwei Anschlüsse aufweisen. Derartige Geräte besitzen keinen dritten Anschluss für einen Neutralleiter. Damit muss ein solches Gerät die Energie für seinen Eigenbedarf dem Stromfluss entnehmen, zu dessen Steuerung es eingesetzt wird.

Mit Hilfe von Phasenanschnittsteuerungen wird in vielen Fällen die Helligkeit von Lichtquellen, beispielsweise einer Raumbeleuchtung oder auch anderen elektrischen Verbrauchern eingestellt. Derartige Dimmer sind bereits seit vielen Jahren verfügbar und zum Dimmen von Nominalleistungen von mindestens 20 bis 60 Watt ausgelegt. Diese Leistungsauslegung orientiert sich an der Leistung seinerzeitiger Glüh- oder Halogenlampen. Die elektronische Leistungsstellung wird typischerweise durch eine Triac-Impuls-Ansteuerschaltung realisiert. Diese ist kostengünstig und kleinbauend. Eine solche Ansteuerschaltung benötigt zum Schutz der Leistungssteller sowie zur Einhaltung der Funkentstörung eine Induktivität. Die Induktivität bewirkt eine Dämpfung des Laststroms beim Einschalten am Leistungssteller, dem Triac, damit der Triac-Strom langsam ansteigt. Zusätzlich ist parallel zur Dimmerschaltung ein Entstörkondensator zur Einhaltung der Funkentstörung nach Norm erforderlich.

Auf Grund eines gegenüber Glühlampen unterschiedlichen Verhaltens von Niedrigenergielichtquellen, wie beispielsweise LEDs, sind für Glühlampen geeignete Dimmer nur mit erheblichem zusätzlichem Aufwand für ein Dimmen von derartigen Niedrigenergieverbrauchern geeignet. Begründet ist dies darin, dass die notwendige Eigenversorgung eines solchen Dimmers dann nicht ohne Weiteres gewährleistet ist.

Um die standardmäßige Impulsansteuerung auch bei kleinen Lasten, deren Nominalleistung kleiner als die Mindest-Nominallast der Ansteuerschaltung sind, zu gewährleisten, werden als Induktivität Spulen mit einer sehr niedrigen Güte und dem zur Folge einem hohen Verlustfaktor eingesetzt. Dieses erlaubt, dass der Latching- und der Haltestrom des Triacs trotz der nur geringen anliegenden Last nicht unterschritten wird. Nachteilig bei einer solchen Phasenanschnittsteuerung ist das damit einhergehende Brummen bzw. Summen, wofür das Beschneiden der Sinusform und der notwendige Einsatz einer Induktivität verantwortlich gemacht wird. Zu diesem Summen trägt auch der Entstörkondensator bei. Die Geräuschbildung ist überwiegend bei mittleren Dimmstellungen am größten und somit in einer der typischerweise am häufigsten genutzten Dimmstellungen.

Diese Phasenanschnittsteuerungen, die seinerzeit zum Dimmen höherer Lasten konzipiert worden sind, können nur bedingt eingesetzt werden, wenn niedrigenergetische Lasten, beispielsweise LED-Lampen, gedimmt werden sollen. In solchen Fällen ist aufgrund der typischerweise geringen Nominallast, die Mindestlast einer solchen Phasenanschnittsteuerung unterschritten mit der Folge, dass bei einem Einsatz derartiger Dimmer zum Dimmen beispielsweise von LED-Lampen ein Flackern zu beobachten ist. Dieses liegt daran, dass der Latching- und Haltestrom bei diesen geringen Lasten, vor allem wenn gedimmt, unterschritten wird und innerhalb der Netzhalbwelle zwischen seiner Leitendstellung und seiner Nicht-Leitendstellung wechselt. Mitunter ist auch ein als Ghosting bezeichnetes Glimmen der LEDs oder einer anderen Niedrigenergielampe im Aus-Zustand des Dimmers zu beobachten.

Um das Flackern bei einer Phasenanschnittsteuerung von niedrigenergetischen Lasten, wie beispielsweise LEDs zu vermeiden, ist bei einer solchen Phasenanschnittsteuerung als elektronischer Leistungssteller der Triac durch eine Thyristorsteuerung ersetzt worden. Hintergrund dieser Maßnahme ist, dass Thyristoren wesentlich geringere Gateströme gegenüber Triacs benötigen. Damit kann der Gatestrom für die gesamte Halbwelle ab dem Zündzeitpunkt zur Verfügung gestellt werden. Der Thyristor bleibt unabhängig von der Last mit dem eingestellten Phasenwinkel durchgeschaltet. Auch wenn mit einer vorbekannten Thyristorsteuerschaltung ein unerwünschtes Flackern vermieden werden kann, ist die Geräuschentwicklung nach wie vor zu beobachten. Als Filterglied wird ein solches eingesetzt, wie dieses von Triac-Ansteuerungen bekannt ist, mithin eine Spule geringer Güte als Induktivität sowie ein Entstörkondensator mit einer entsprechenden Kapazität, beispielsweise 100 nF. Auch wenn dieses in einigen Fällen unproblematisch sein mag, wird dieses jedoch bei Dimmern mit denen Lichtquellen, beispielsweise einer Raumbeleuchtung gedimmt werden sollen, als unangenehm empfunden. Vor allem in Räumen ohne nennenswerte Hintergrundgeräusche ist ein solches Dimmersummen, zumindest in der näheren Umgebung des Dimmers, zu hören.

Als Beispiel kann ein analog arbeitender Wanddimmer für CFL/LED-Lampen der Firma ST (STEVAL - ILD003V1) angesehen werden. Diese Phasenanschnittsteuerung arbeitet mit einer herkömmlichen Spule mit geringer Induktivität als Eingangsinduktivität. Offenbart ist ferner eine Thyristor-Schaltung, mit der LED-Leuchtmittel angesteuert werden können.

Ausgehend von diesem diskutierten Stand der Technik liegt der Erfindung die Aufgabe zugrunde, eine Phasenanschnittsteuerung vorzuschlagen, bei der beim Ansteuern niedrigenergetischer Lasten, wie beispielsweise LED-Lampen, nicht nur ein Flackern und Ghosting vermieden, sondern bei der auch eine Geräuschentwicklung signifikant reduziert oder gänzlich vermieden wird. Außerdem können Lasten mit noch kleineren Nominalleistungen als dieses bisher möglich war sicher gedimmt werden, so beispielsweise LED-Lampen mit nur 1 W Nominalleistung.

Gelöst wird diese Aufgabe erfindungsgemäß durch eine eingangs genannte, gattungsgemäße Phasenanschnittsteuerung, bei der der Spulenkern der Spule der Induktivität aus einem magnetostriktionsarmen oder magnetostriktionsfreien Werkstoff hergestellt ist, wobei der Entstörkondensator eine Kapazität von weniger als 35 nF aufweist und die Induktivität der Spule hoch ist, und zwar so hoch, dass die Kapazität des Entstörkondensators auf ein Minimum zum Genügen der EMV-Anforderungen herabgesetzt ist.

Die elektronische Leistungsstellung wird bei dieser Phasenanschnittsteuerung durch eine Thyristoransteuerschaltung mit zwei Thyristoren realisiert. Von Besonderheit bei dieser Phasenanschnittsteuerung ist, dass der Spulenkern der Induktivität magnetostriktionsarm oder magnetostriktionsfrei ausgeführt ist. Mithin handelt es sich hierbei um eine Spule mit einem Kern hoher Güte, also um eine Spule, bei der die Dämpfung des Schwingkreises deutlich geringer ist als bei einer Spule mit niedriger Spulengüte. Unter gleichen Bedingungen ist dadurch auch die Verlustleistung des Dimmers geringer. Bei Impulssteuerungen wurden im Stand der Technik Spulen mit einer niedrigen Spulengüte ganz bewusst eingesetzt, um die durch den Entstörkondensator und die Spule entstehende Schwingung und dadurch ein Flackern des Leuchtmittels durch Unterschreiten des Latching- und Haltestroms zu vermeiden. Der Vorschlag, eine Induktivität durch eine Spule mit hoher Spulengüte bereitzustellen, erfolgt daher entgegen der Lehre der herrschenden Meinung.

In geschickter Weise macht man sich bei diesem Konzept die Möglichkeiten einer Thyristoransteuerschaltung zu Nutze, um eine Induktivität mit einer Spule mit einem Spulenkern aus einem Werkstoff hoher Güte einzusetzen. Das Schwingen der Spule führt nicht zu einem Schalten des Thyristors, da die Thyristoransteuerschaltung so ausgelegt ist, dass nach der Zündung für die Dauer jeder Netzhalbwelle in sein Gate ein genügend großer Strom fließt. Diese Besonderheit einer Thyristoransteuerschaltung dient bei der vorgeschlagenen Phasenanschnittsteuerung nicht nur zur Vermeidung eines Flackerns, sondern auch, damit eine sehr geräuscharme oder geräuschfreie Spule hoher Güte und dementsprechend zugleich ein geräuscharmer oder geräuschfreier Entstörkondensator eingesetzt werden können.

Das Vorsehen einer solchen Spule mit einer entsprechend hohen Induktivität ermöglicht, dass ein Entstörkondensator mit nur einer geringeren Kapazität eingesetzt werden kann. Erfindungsgemäß braucht die Kapazität des Entstörkondensators nur weniger als 35 nF zu betragen. Durchaus möglich ist der Einsatz von Entstörkondensatoren, die beispielsweise nur eine Kapazität von 10 nF bis 25 nF aufweisen. Die Untergrenze des Einsatzes dieser Entstörkondensatoren wird bei diesem Konzept nicht nur durch die Spule bestimmt, da diese eine entsprechend hohe Induktivität aufweisen kann, sondern auch durch die einzuhaltenden EMV-Anforderungen. Dieses erlaubt den Einsatz geräuschloser Kondensatoren. Insbesondere sind Kondensatoren mit einer solchen geringen Kapazität sehr kleinbauend und können als SMD-Kondensatoren ausgeführt sein. Daher können diese ohne weiteres zusammen mit den weiteren Komponenten einer solchen Phasenanschnittsteuerung in einer standardisierten Unterputzdose untergebracht werden.

Magnetostriktionsfreie Spulenkerne sind geräuschlos. Magnetostriktionsarme Spulenkerne verursachen kein nennenswertes Brumm- bzw. Summgeräusch. Somit ist durch diese Phasenanschnittsteuerung eine Geräuschminimierung gleich in zweierlei Hinsicht bereitgestellt, und zwar sowohl in Bezug auf die Induktivität als auch in Bezug auf den Entstörkondensator.

Als Legierung, aus dem der Spulenkern besteht eignet sich eine Legierung aus 83 - 87 % Fe, 7 - 10,5 % Si und 5 - 6,5 % Al, wobei diese Legierung bevorzugt folgende Zusammensetzung aufweist: 84 - 86 % Fe, 8,5 - 9,8 % Si und 5,3 - 6,1 % Al. Ein solcher Spulenkern ist vorzugsweise ein Pulververbundwerkstoff mit Lufteinschlüssen.

Bei dieser Phasenanschnittsteuerung in Zweidrahttechnik zur Dimmung von Niedrigenergielasten, beispielsweise von LED-Lampen, besteht gegenüber herkömmlichen Schaltungen die Möglichkeit, ohne anderweitige Nachteile hinnehmen zu müssen, die Ansteuerschaltung bei gleichzeitiger Verringerung des Funkentstörkondensators hochohmig auszulegen. Durch eine hochohmige Auslegung der Ansteuerschaltung können in die anzusteuernde Last, also beispielsweise die eine oder mehreren LED-Lampen beaufschlagenden Restströme soweit reduziert werden, dass ein Leuchten im Aus-Zustand des Dimmers - ein sogenanntes Ghosting - vermieden werden kann.

In einer bevorzugten Ausgestaltung ist vorgesehen, dass die Grundhelligkeit durch einen variablen Widerstand 11.1 einstellbar ist. Die Maximalhelligkeit wird mit einem weiteren Widerstand 11 fest eingestellt.

Nachfolgend ist die Erfindung anhand eines Ausführungsbeispiels unter Bezugnahme auf die beigefügte **Figur 1** beschrieben. Figur 1 zeigt ein Blockschaltbild einer Phasenanschnittsteuerung die als Thyristorsteuerschaltung ausgeführt ist. Die bei dem dargestellten Ausführungsbeispiel als Phasenanschnittdimmer 1 ausgeführte Schaltung dient zum Ansteuern einer in Reihe geschalteten LED-Lampe 2. Die LED-Lampe 2 sowie der Phasenanschnittdimmer 1 sind an eine Wechselspannungsquelle 3 angeschlossen. Die Leistungsstellung des dargestellten Ausführungsbeispiels verfügt über zwei antiparallele Thyristorschaltungen mit jeweils einem Thyristor 4, 4.1, damit in jeder Wechselspannungshalbwelle ein Thyristor 4 oder 4.1 sich in seiner Durchlassrichtung befindet. Der Source-Anschluss des Thyristors 4 ist mit dem Drain-Anschluss des Thyristors 4.1 verbunden. Der Source-Anschluss des Thyristors 4.1 ist mit dem Drain-Anschluss des Thyristors 4 verbunden. Jedem Thyristor 4, 4.1 ist eine Ansteuerschaltung 5, 5.1 zugeordnet. Die Ansteuerschaltungen 5, 5.1 tragen Sorge dafür, dass an dem Gate 6, 6.1 des jeweiligen Thyristors 4, 4.1 für die Dauer der Leitendphase einer Halbwelle ein Strom anliegt. In die Gate-Ansteuerleitungen 7, 7.1 ist jeweils ein Widerstand, 8, 8.1 zwischen die Ansteuerschaltungen 5, 5.1 und das jeweilige Gate 6, 6.1 eingeschaltet. Die Ansteuerschaltungen 5, 5.1 sind bezüglich ihrer Einzelbestandteile gleich ausgeführt und im Einzelnen nicht näher dargestellt. Insgesamt handelt es sich hier um die an sich bekannte Thyristorschaltung. Angeschlossen sind die Ansteuerschaltungen 5, 5.1 an ein Einstellglied 9, über das die gewünschte Dimmstellung eingestellt wird. Bei dem dargestellten Ausführungsbeispiel dient diesem Zweck als manuelles Stellglied ein darin enthaltenes Potentiometer 10. Dem Einstellglied 9 zugehörig sind ferner zwei Widerstände 11, 11.1. Der Widerstand 11 dient zur Einstellung der Maximalhelligkeit und der Widerstand 11.1 zur nutzerseitig justierbaren Einstellung der Minimalhelligkeit. Die Maximalhelligkeit soll bei Dimmern größtmöglich sein, wobei die Schaltung außerdem bezüglich Normprüfungen sicher ausgelegt werden muss. Zwei Kondensatoren 12, 12.1 sind den Ansteuerschaltungen 5, 5.1 zugehörig.

Der Phasenanschnittdimmer 1 umfasst des Weiteren ein Filterglied 13 mit einer Spule 14 hoher Spulengüte und mit einem Entstörkondensator 15. Die Spule 14 verfügt über einen Spulenkern mit extrem niedriger Magnetostriktion. Bei dem dargestellten Ausführungsbeispiel besteht dieser aus 85 % Fe, 9,6 % Si und 5,4 % Al. Hergestellt ist der Spulenkern im Wege eines pulvermetallurgischen Verfahrens. Mithin handelt es sich bei diesem Spulenkern um ein Pulververbundwerkstück. Die Induktivität der Spule ist hoch, und zwar so hoch, dass die Kapazität des Entstörkondensators 15 auf ein Minimum zum Genügen der EMV-Erforderungen herabgesetzt werden kann. Bei dem dargestellten Ausführungsbeispiel beträgt die Kapazität des Entstörkondensators 15 nF. Bei dem dargestellten Ausführungsbeispiel ist dieser als SMD-Bauteil ausgeführt. Die Widerstände 8, 8.1 in den Gateanschlussleitungen 7, 7.1 sind hochohmig ausgelegt, damit die Kondensatoren 12, 12.1 nur eine entsprechend geringere Kapazität aufweisen müssen. Dieses verhindert zusammen mit dem kleinen Funkentstörkondensator 15 in vielen Fällen ein sogenanntes Ghosting der LED-Lampe 2. Die geringe Kapazität des Entstörkondensators 15 erlaubt, dass dieser als geräuschfreier Kondensatoren ausgeführt wird.

Die hohe Induktivität der Spule 14 des Filtergliedes 13 sorgt neben einer Geräuschvermeidung und der Möglichkeit, einen Entstörkondensator niedriger Kapazität einsetzen zu können, zudem dafür, dass auch ein Kurzschlussstrom nur langsam ansteigt. Die abzusichernde Stromgröße ist bei LED- und vergleichbaren Lasten relativ klein. Die abzusichernde Stromgröße bei dem dargestellten Ausführungsbeispiel ist nur so groß, dass diese durch selbstrückstellende Sicherungen als elektrisches Bauelement ausgeführt sein können, sogenannte Polyswitche. Ermöglicht wird der Einsatz einer solchen Sicherung auch durch die Dämpfung der Spule, da derartige Sicherungen sehr viel träger sind als nicht selbstrückstellende Sicherungen.

Die in dem vorstehenden Ausführungsbeispiel beschriebenen beiden antiparallelen Thyristorschaltungen können in folgender Weise integriert sein: Die beiden Thyristoren 4, 4.1 können als ein Bauteil in einem integrierten Schaltkreis mit einem 4-poligen Gehäuse ausgeführt sein, beispielsweise einem an sich bekannten TO-220 basierten Gehäuse. Dieses kann ohne Modifikation für einen solchen Triac-Dimmer eingesetzt werden. Die Ansteuerschaltungen, die die eigentlichen Ansteuerschaltungen 5, 5.1 sowie die dazugehörigen Schaltungsteile 7, 8 bzw. 7.1, 8.1 umfassen, sind unter Wahrung der Isolationsbedingungen als zwei monolithische Schaltkreise in einem Gehäuse, beispielsweise einem SMD-Gehäuse integriert.

Die Erfindung ist anhand eines Ausführungsbeispiels beschrieben worden. Ohne den Umfang der geltenden Ansprüche zu verlassen, ergeben sich für einen Fachmann zahlreiche weitere Möglichkeiten die Erfindung umzusetzen, ohne, dass dieses im Einzelnen beschrieben werden müsste.

### Bezugszeichenliste

- 1: Phasenanschnittdimmer
- 2: LED-Lampe
- 3: Wechselspannungsquelle
- 4, 4.1: Thyristor
- 5. 5.1: Ansteuerschaltung
- 6,6.1: Gate
- 7, 7.1: Ansteuerleitung
- 8, 8.1: Widerstand
- 9: Einstellglied
- 10: Potentiometer
- 11,: Widerstand zum Einstellen der Maximalhelligkeit
- 11.1: Widerstand zum Trimmen der Grundhelligkeit
- 12, 12.1: Kondensator
- 13: Filterglied
- 14: Spule
- 15: Entstörkondensator

## Patentansprüche

1. Phasenanschnittsteuerung in Zweidrahttechnik für einen Niedrigenergieverbraucher, wie etwa eine LED-Lampe (2), umfassend eine elektronische Leistungsstellung mit einer durch eine einen Kern aufweisenden Spule (14) bereitgestellten Induktivität und mit einem Entstörkondensator (15), wobei die elektronische Leistungsstellung als Thyristorsteuerung mit zwei antiparallelen Thyristorkreisen mit zumindest jeweils einem Thyristor (4, 4.1) ausgeführt ist, **dadurch gekennzeichnet, dass** der Spulenkern der Spule (14) der Induktivität aus einem magnetostriktionsarmen oder magnetostriktionsfreien Werkstoff hergestellt ist, wobei der Entstörkondensator (15) eine Kapazität von weniger als 35 nF aufweist und die Induktivität der Spule (14) hoch ist, und zwar so hoch, dass die Kapazität des Entstörkondensators (15) auf ein Minimum zum Genügen der EMV-Anforderungen herabgesetzt ist.

2. Phasenanschnittsteuerung nach Anspruch 1, **dadurch gekennzeichnet, dass** das Material des Spulenkerns eine Legierung mit folgender Zusammensetzung ist: 83 - 87 % Fe, 7 - 10,5 % Si und 5 - 6,5 % Al.

3. Phasenanschnittsteuerung nach Anspruch 2, **dadurch gekennzeichnet, dass** die Legierung zur Ausbildung des Spulenkerns folgende Zusammensetzung aufweist: 84 - 86 % Fe, 8,5 - 9,8 % Si und 5,3 - 6,1 % Al.

4. Phasenanschnittsteuerung nach einem der Ansprüche 1 bis 3, **dadurch gekennzeichnet, dass** der Kern der Spule (14) ein Pulververbundwerkstück mit Lufteinschlüssen ist.

5. Phasenanschnittsteuerung nach einem der Ansprüche 1 bis 4, **dadurch gekennzeichnet, dass** der Entstörkondensator (15) eine Kapazität von 10 nF oder weniger aufweist.

6. Phasenanschnittsteuerung nach einem der Ansprüche 1 bis 5, **dadurch gekennzeichnet, dass** die Grundhelligkeit durch die Beschaltung eines variablen Widerstandes (11.1) einstellbar ist und mit der Dimensionierung des Widerstandes (11) die Maximalhelligkeit so groß wie für einen sicheren Betrieb möglich fest eingestellt wird.

7. Phasenanschnittsteuerung nach einem der Ansprüche 1 bis 6, **dadurch gekennzeichnet, dass** die beiden Thyristoren (4, 4.1) in einem Gehäuse mit vier Anschlüssen integriert sind, wobei der Source-Anschluss des ersten Thyristors (4) mit dem Drain-Anschluss des zweiten Thyristors (4.1) und der Source-Anschluss des zweiten Thyristors (4.1) mit dem Drain-Anschluss des ersten Thyristors (4) verbunden ist.

8. Phasenanschnittsteuerung nach einem der Ansprüche 1 bis 7, wobei eine Beschaltung der Phasenanschnittsteuerung (5, 7, 8 bzw. 5.1, 7.1, 8.1) in einem gemeinsamen integrierten Baustein angeordnet ist, wobei die Beschaltung (5, 7, 8) für den ersten Thyristor (4) unter Wahrung der notwendigen Isolationsspannung zu der Beschaltung (5.1, 7.1, 8.1) für den zweiten Thyristor (4.1) angeordnet ist.

## Claims

1. Leading edge phase control in two-wire technology for a low-energy consumer, such as an LED lamp (2), comprising an electronic power setting with an inductance provided by a coil (14) having a core and with an interference suppression capacitor (15), the electronic power setting being designed as a thyristor control with two antiparallel thyristor circuits each having at least one thyristor (4, 4.1), **characterized by the fact** that the core of the coil (14) of the inductor is made of a low-magnetostriction or magnetostriction-free material, the interference suppression capacitor (15) having a capacitance of less than 35 nF and the inductance of the coil (14) being high, such that the capacitance of the interference suppression capacitor (15) is reduced to a minimum to satisfy the EMC requirements.

2. Leading edge phase control in accordance with Claim 1, **characterized by the fact** that the material of the coil core is an alloy of the following composition: 83 - 87 % Fe, 7 - 10.5 % Si and 5-6.5 % Al.

3. Leading edge phase control in accordance with Claim 2, **characterized by the fact** that the alloy for forming the coil core has the following composition: 84 - 86 % Fe, 8.5 - 9.8 % Si and 5.3 - 6.1 % Al.

4. Leading edge phase control in accordance with any of Claims 1 to 3, **characterized by the fact** that the coil core (14) is a powder composite workpiece with air inclusions.

5. Leading edge phase control in accordance with any of Claims 1 to 4, **characterized by the fact** that the interference suppression capacitor (15) has a capacitance of 10 nF or less.

6. Leading edge phase control in accordance with any of Claims 1 to 5, **characterized by the fact** that the basic brightness can be adjusted by connecting a variable resistor (11.1) and the maximum brightness is firmly set as high as possible for safe operation by dimensioning the resistor (11).

7. Leading edge phase control in accordance with any of Claims 1 to 6, **characterized by the fact** that the two thyristors (4, 4.1) are integrated in a housing with four terminals, the source terminal of the first thyristor (4) being connected to the drain terminal of the second thyristor (4.1) and the source terminal of the second thyristor (4.1) being connected to the drain terminal of the first thyristor (4).

8. Leading edge phase control in accordance with any of Claims 1 to 7, a leading edge phase control circuit (5, 7, 8 resp. 5.1, 7.1, 8.1) being arranged in a common integrated module, the circuit (5, 7, 8) for the first thyristor (4) being arranged to the circuit (5.1, 7.1, 8.1) for the second thyristor (4.1) while maintaining the necessary insulation voltage.

## Revendications

1. Commande d'angle de phase en technologie à deux fils pour un consommateur à faible consommation d'énergie, tel qu'une lampe LED (2), comprenant un réglage électronique de puissance avec une inductance fournie par une bobine (14) ayant un noyau et avec un condensateur d'antiparasitage (15), le réglage électronique de puissance étant réalisé sous la forme d'une commande à thyristors avec deux circuits de thyristors antiparallèles ayant chacun au moins un thyristor (4, 4. 1), **caractérisée en ce que** le noyau de la bobine (14) de l'inducteur est constitué d'un matériau à faible magnétostriction ou sans magnétostriction, le condensateur d'antiparasitage (15) ayant une capacité inférieure à 35 nF et l'inductance de la bobine (14) étant élevée, c'est-à-dire si élevée que la capacité du condensateur d'antiparasitage (15) est réduite au minimum pour satisfaire aux exigences de la CEM.

2. Commande d'angle de phase selon la revendication 1, **caractérisée en ce que** le matériau du noyau de la bobine est un alliage ayant la composition suivante: 83 - 87 % Fe, 7 - 10,5 % Si et 5 - 6,5 % Al.

3. Commande d'angle de phase selon la revendication 2, **caractérisée en ce que** l'alliage servant à former le noyau de la bobine a la composition suivante: 84 - 86 % Fe, 8,5 - 9,8 % Si et 5,3 - 6,1 % Al.

4. Commande d'angle de phase selon l'une des revendications 1 à 3, **caractérisée en ce que** le noyau de la bobine (14) est une pièce composite en poudre avec des inclusions d'air.

5. Commande d'angle de phase selon l'une des revendications 1 à 4, **caractérisée en ce que** le condensateur d'antiparasitage (15) a une capacité de 10 nF ou moins.

6. Commande d'angle de phase selon l'une des revendications 1 à 5, **caractérisée en ce que** la luminosité de base peut être réglée en connectant une résistance variable (11.1) et que la luminosité maximale est fixée aussi haut que possible pour un fonctionnement sûr en dimensionnant la résistance (11).

7. Commande d'angle de phase selon l'une des revendications 1 à 6, **caractérisée en ce que** les deux thyristors (4, 4.1) sont intégrés dans un boîtier à quatre bornes, la borne de source du premier thyristor (4) étant reliée à la borne de drain du deuxième thyristor (4.1) et la borne de source du deuxième thyristor (4.1) étant reliée à la borne de drain du premier thyristor (4).

8. Commande d'angle de phase selon l'une des revendications 1 à 7, un circuit de la commande d'angle de phase (5, 7, 8 ou 5.1, 7.1, 8.1) étant disposé dans un module intégré commun, le circuit (5, 7, 8) pour le premier thyristor (4) étant disposé par rapport au circuit (5.1, 7.1, 8.1) pour le deuxième thyristor (4.1) tout en maintenant la tension d'isolement nécessaire.
